# EUROPÄISCHE PATENTSCHRIFT

(11) **EP 3 828 356 B1**
(45) Veröffentlichungstag und Bekanntmachung des Hinweises auf die Patenterteilung: **10.01.2024**
(21) Anmeldenummer: 20206102.4
(22) Anmeldetag: 06.11.2020
(51) Int. Cl.: E04B 2/96, E04B 1/94

(54) **TRAGKONSTRUKTION IN BRANDSCHUTZAUSFÜHRUNG**
FIRE RESISTANT SUPPORT STRUCTURE
STRUCTURE PORTEUSE EN MATIÈRES IGNIFUGES

(30) Priorität: 29.11.2019 DE 102019132519
(43) Veröffentlichungstag der Anmeldung: 02.06.2021
(73) Patentinhaber: SCHÜCO International KG, 33609 Bielefeld (DE)
(72) Erfinder: ENS, Peter, 33790 Halle (DE); MEYER, Jürgen, 32545 Bad Oeynhausen (DE)
(74) Vertreter: Dantz, Jan Henning

(56) Entgegenhaltungen:
- CN-U- 206 971 500
- DE-A1- 10 003 953
- FR-A1- 2 754 283
- JP-A- 2001 311 251
- US-A1- 2003 033 764

## Beschreibung

Die vorliegende Erfindung betrifft eine Tragkonstruktion in Brandschutzausführung bei Fenster, Türen und Fassaden, insbesondere Pfosten-Riegel-Konstruktionen wie auch Elementfassadenkonstruktionen, mit mindestens einem Pfosten, an dem mindestens ein Riegel fixiert ist, einem Einschiebling und einer Brandschutzplatte, wobei der mindestens eine Pfosten über einen Träger an einer Decke eines Gebäudes gehalten ist und der Einschiebling in einer Hohlkammer des Pfostens eingefügt ist.

Die DE 10 2016 006 683 offenbart ein Tragwerksystem als Pfosten-Riegel-Konstruktion, bei der Kühlmaterial in den Pfosten oder Riegeln angeordnet wird, um im Brandfall die Profile zu kühlen und somit die Standzeit zu erhöhen. Dieses Kühlmaterial kann über einen bestimmten Zeitraum Wasser abgeben und die Standzeit geringfügig erhöhen, allerdings kann nach dem Verdampfen des Wassers die Tragstruktur aus Pfosten und Riegeln, die meist aus Aluminium hergestellt ist, abschmelzen. Dies führt dazu, dass die Verkleidung sich von der Tragstruktur löst und herabfallen kann. Der Brand kann somit schneller in dem Gebäude durchdringen und zu hohen Schäden führen.

Die Einfügung von Brandschutzelementen ist zudem auch aus der DE 100 03 953 A1 bekannt.

FR 2 754 283 offenbart eine Tragkonstruktion mit Pfosten, an denen Brandschutzelemente über Schrauben fixiert sind.

Es ist daher Aufgabe der vorliegenden Erfindung, eine Tragkonstruktion in Brandschutzausführung zu schaffen, die im Brandfall eine längere Fixierung von Brandschutzplatten gewährleistet.

Diese Aufgabe wird mit einer Tragkonstruktion mit den Merkmalen des Anspruches 1 gelöst.

Erfindungsgemäß ist an einem Pfosten der Tragkonstruktion ein Einschiebling in eine Hohlkammer eingefügt, wobei eine Brandschutzplatte über eine Agraffenhalterung umfassende Befestigungsmittel an dem Einschiebling fixiert ist, die eine Öffnung in der Wand des Pfostens durchgreift. Dadurch kann eine mechanische Lastabtragung im Brandfall über den Einschiebling erfolgen, der aus einem anderen Material hergestellt ist als der Pfosten. Wenn der Pfosten im Brandfall weich wird und schmilzt, kann über den Einschiebling eine sichere Fixierung der Brandschutzplatte gewährleistet werden.

Als Branschutzmaterialien für die Brandschutzplatte können Materialien eingesetzt werden, die nach der DIN 4102 / DIN EN 13501 in der aktuellen Fassung als nicht brennbar mit A1 oder A2 einklassifiziert sind.

Vorzugsweise ist der Einschiebling an dem Träger gehalten, der an einer Decke eines Gebäudes fixiert ist. Der Träger kann beispielsweise als Stahlkonsole ausgebildet sein, der sowohl den Pfosten als auch den Einschiebling hält. Der Einschiebling kann mindestens eine Öffnung aufweisen, beispielsweise ein Langloch, das sich parallel zur Längsrichtung des Einschieblings erstreckt, die von mindestens einem Befestigungsbolzen durchgriffen ist, der an dem Träger fixiert ist. Dadurch kann eine sichere Fixierung des Einschieblings an dem Träger gewährleistet werden, wobei über eine Bewegbarkeit in Längsrichtung des Einschieblings Wärmespannungen ausgeglichen werden können.

In einer bevorzugten Ausgestaltung fixieren die Befestigungsmittel die Brandschutzplatte gleichzeitig an dem Pfosten und dem Einschiebling. Dadurch kann die Anzahl der Befestigungsmittel reduziert werden.

Die Befestigungsmittel können ferner eine Seitenwand des Pfostens durchgreifen und die Brandschutzplatte zwischen zwei Pfosten anordnen. Als Befestigungsmittel können Befestigungsbolzen, Schrauben, Haken und/oder eine Agraffenhalterung vorgesehen sein. Die Befestigungsmittel können dabei aus Stahl hergestellt sein, um auch im Brandfall eine sichere Fixierung der Brandschutzplatte zu gewährleisten.

In einer bevorzugten Ausgestaltung ist der Einschiebling so angeordnet, dass er über einen Pfosten in Längsrichtung hervorsteht und der hervorstehende Teil des Einschieblings in einen zweiten Pfosten eingeschoben ist. Dadurch können zwei Pfosten fluchtend angeordnet werden und über den Einschiebling fixiert sein.

Der Einschiebling ist vorzugsweise als Stahlprofil gebildet, wahlweise als Vollprofil oder Hohlprofil. Dabei muss der Einschiebling nicht eine Hohlkammer des Pfostens vollständig ausfüllen, sondern kann auch nur einen Teil der Hohlkammer belegen. Ein weiterer Teil der Hohlkammer kann wahlweise leer bleiben oder mit Brandschutzmaterial gefüllt sein, insbesondere Kühlmaterial, bei dem Wasser gebunden ist, das im Brandfall verdampft. Ein solches Kühlmaterial, beispielsweise Gipsplatten, kann sowohl in dem Pfosten als auch an der Außenseite angebracht sein.

Die Erfindung wird nachfolgend anhand eines Ausführungsbeispiels mit Bezug auf die beigefügten Zeichnungen näher erläutert. Es zeigen:
- Figuren 1A und 1B: zwei Ansichten einer erfindungsgemäßen Tragkonstruktion bei der Montage;
- Figuren 2A und 2C: drei Ansichten der Tragkonstruktion der Figur 1 nach der Montage und teilweise im Schnitt;
- Figuren 3A und 3B: zwei Ansichten von zwei Pfosten der Tragkonstruktion bei der Montage, und
- Figuren 4A und 4B: zwei Ansichten eines Einschieblings mit Brandschutzmaterial.

Eine Tragkonstruktion 1 umfasst eine Vielzahl von vertikalen Pfosten 2, an denen einer oder mehrere Riegel 3 fixiert sind, wobei die Pfosten 2 und Riegel 3 als Pfosten-Riegel-Konstruktion ausgebildet sein können, aber auch zu einem Rahmen einer Elementfassade zusammengesetzt werden können. Die Tragkonstruktion 1 kann auch für Fenster, Türen und Fassaden eingesetzt werden.

Die Pfosten 2 und Riegel 3 bestehen vorzugsweise aus Leichtmetall, insbesondere Aluminium, und werden an einer Gebäudeöffnung fixiert. Hierfür ist an einer Decke 4 eines Gebäudes ein Träger 5 vorgesehen, der über Befestigungsbolzen 6 fest an der Decke 4 fixiert ist. Der Träger 5 ist dabei winkelförmig oder T-förmig ausgebildet und umfasst ein von der Decke 4 hervorstehendes Schwert, an dem ein Einschiebling 8 in Form eines Stahlprofils fixiert ist. Ferner kann an dem Träger 5 auch ein Pfosten 2 fixiert sein.

In Figur 1A ist in den Pfosten 2 ein Einschiebling 8 teilweise eingefügt, wobei der Einschiebling 8 als Stahlprofil ausgebildet ist und über Befestigungsbolzen 7 mit dem Träger 5 verbunden ist. Der Einschiebling 8 ist über Befestigungsmittel 9, beispielsweise Befestigungsbolzen, mit dem Pfosten 2 verbunden. Ferner sind an dem Einschiebling 8 schematisch dargestellte Befestigungsmittel 10 gezeigt, die eine dargestellte Brandschutzplatte mit dem Einschiebling 8 verbinden, wobei die Befestigungsmittel 10 sowohl den Pfosten 2 als auch die Brandschutzplatte an dem Einschiebling 8 fixieren.

Wie aus Figur 1B ersichtlich ist, besitzt der Pfosten 2 auf der von der Decke 4 abgewandten Seite zwei Nuten 21 zum Einfügen von Dichtungsprofilen sowie eine mittige Schraubnut 22 zur Fixierung einer Andruckleiste.

In den Figuren 2A bis 2C ist die Tragkonstruktion 1 im Bereich der Decke 4 in verschiedenen Schnittansichten gezeigt. An dem Schwert des Trägers 5 sind zwei Befestigungsbolzen 7 gezeigt, die Öffnungen 70 in Form von Langlöchern an dem Einschiebling 8 durchgreifen. Die Langlöcher erstrecken sich dabei parallel zur Längsrichtung des Einschieblings 8 und ermöglichen somit eine gewisse Bewegung des Einschieblings 8, um Wärmespannungen auszugleichen, aber sorgen dennoch für eine sichere Fixierung des Einschieblings 8 an dem Träger 5. Der Einschiebling 8 ist in eine Hohlkammer des Pfostens 2 eingeschoben und ist dort über Befestigungsmittel mit einer Brandschutzplatte verbunden, die einen inneren Teil 11 und einen äußeren Teil 12 umfasst. Der äußere Teil 12, also die äußere Brandschutzplatte, ist plattenförmig ausgebildet und kann beispielsweise Blech oder Glas umfassen und bildet die äußere sichtbare Oberfläche einer Fassade. Auf der Innenseite ist ein Teil 11 der Brandschutzplatte angeordnet, beispielsweise in Form einer Stahlkassette, die den inneren Abschluss der Brandschutzplatte bildet.

Der äußere Teil 12 ist über einen Winkel 15 an dem Einschiebling 8 gehalten. Hierfür ist der Winkel 15 mit dem äußeren Teil 12 verbunden, und an dem nach innen ragenden Steg 13 ist eine Agraffenhalterung ausgebildet, also ein Steg, der auf einem Tragbolzen 14 aufliegt. Der Tragbolzen 14 ist an dem Einschiebling 8 fixiert. Dadurch kann im Brandfall, wenn der Pfosten 2 und der Riegel 3 weich werden oder schmelzen, eine Fixierung des äußeren Teils 12 der Brandschutzplatte über den Winkel 15 erfolgen, der auf dem Tragbolzen 14 abgestützt ist, und der Tragbolzen 14 kann die Gewichtskräfte über den Einschiebling 8 auf den Träger 5 einleiten. Dadurch wird ein Herabfallen des äußeren Teils 12 und somit auch des inneren Teils 11 der Brandschutzplatte verhindert.

Der äußere Teil 12 der Brandschutzplatte ist in der dargestellten Einbausituation an den Pfosten 2 und Riegeln 3 gehalten, wobei an der Außenseite Abdeckund Andruckleisten 16 vorgesehen sind, die den plattenförmigen äußeren Teil 12 gegen Dichtungen an den Pfosten 2 und Riegeln 3 drücken. Sollte die mechanische Fixierung über die Abdeck- und Andruckleisten 16 im Brandfall versagen, so kann der äußere Teil 12 dennoch nicht herabfallen und die Gebäudeöffnung freigeben, da über die Befestigungsmittel mit der Agraffenhalterung mit dem Steg 13, dem Tragbolzen 14 und dem Einschiebling 8 eine Fixierung an dem Träger 5 gewährleistet wird, der an der Decke 4 angeordnet ist. Die Befestigungsmittel und der Träger 5 sind vorzugsweise aus Stahl hergestellt, der erst bei mehr als 1.500 °C schmilzt. Die Profile des Pfostens 2 und der Riegel 3 können aus einem anderen Material, beispielsweise aus Aluminium, dargestellt sein.

Der innere Teil 11 der Brandschutzplatte kann als Stahlkassette ausgebildet sein, beispielsweise gefüllt mit Isoliermaterial.

In den Figuren 3A und 3B sind zwei Pfosten 2 gezeigt, die über den Einschiebling 8 miteinander verbunden werden. Der Einschiebling 8 steht über den unteren Pfosten 2 hervor und kann daher in eine Hohlkammer des oberen Pfostens 2 eingefügt werden, so dass die beiden Pfosten 2 in der montierten Position fluchtend angeordnet sind. In jedem Pfosten 2 sind Formkörper aus kühlendem Brandschutzmaterial 20 eingefügt, insbesondere ein Material, das Wasser in physikalischer und/oder chemischer Form bindet, beispielsweise in Form von Kristallwasser, damit dieses dann im Brandfall kühlen und verdampfen kann. Das Brandschutzmaterial 20 ist in dem Bereich benachbart zu dem Einschiebling 8 in Längsrichtung in den Pfosten 2 eingefügt.

In den Figuren 4A und 4B ist der Einschiebling 8 gezeigt, der zwei nicht gezeigte Pfosten 2 miteinander verbindet. Auch um den Einschiebling 8 können Formkörper 30 aus Brandschutzmaterial vorgesehen werden, um auch den Bereich um den Einschiebling 8 im Brandfall zu kühlen.

In dem dargestellten Ausführungsbeispiel sind diverse Befestigungsmittel gezeigt, um eine Brandschutzplatte über die Einschieblinge 8 an dem Träger 5 zu fixieren. Die Art der Befestigungsmittel kann vom Fachmann frei gewählt werden, und es müssen nicht die dargestellten Befestigungsmittel eingesetzt werden. Als Befestigungsmittel können Befestigungsbolzen, Haken, Winkel, Schrauben und andere Befestigungselemente eingesetzt werden, die vorzugsweise aus Stahl hergestellt sind und somit im Brandfall lange Zeit eine sichere Fixierung der Brandschutzplatten gewährleisten.

### Bezugszeichenliste

- 1: Tragkonstruktion
- 2: Pfosten
- 3: Riegel
- 4: Decke
- 5: Träger
- 6: Befestigungsbolzen
- 7: Befestigungsbolzen
- 8: Einschiebling
- 9: Befestigungsmittel
- 10: Befestigungsmittel
- 11: innerer Teil
- 12: äußerer Teil
- 13: Steg
- 14: Tragbolzen
- 15: Winkel
- 16: Abdeck- und Andruckleiste
- 20: Brandschutzmaterial
- 21: Nut
- 22: Schraubnut
- 30: Formkörper
- 70: Öffnung

## Patentansprüche

1. Tragkonstruktion (1) in Brandschutzausführung, insbesondere Pfosten-Riegel-Konstruktion, mit mindestens einem Pfosten (2), an dem mindestens ein Riegel (3) fixiert ist, einem Einschiebling (8) und einer Brandschutzplatte (11, 12), wobei der mindestens eine Pfosten (2) über einen Träger (5) an einer Decke (4) eines Gebäudes gehalten ist und der Einschiebling (8) in einer Hohlkammer des Pfostens (2) eingefügt ist, **dadurch gekennzeichnet, dass** die Brandschutzplatte (11, 12) über eine Agraffenhalterung umfassende Befestigungsmittel (10, 13, 14, 15) an dem Einschiebling (8) fixiert ist, die eine Öffnung in der Wand des Pfostens (2) durchgreifen.

2. Tragkonstruktion nach Anspruch 1, **dadurch gekennzeichnet, dass** der Einschiebling (8) an dem Träger (5) gehalten ist.

3. Tragkonstruktion nach Anspruch 2, **dadurch gekennzeichnet, dass** in dem Einschiebling (8) mindestens eine Öffnung (70) ausgebildet ist, die von einem an dem Träger (5) fixierten Befestigungsbolzen (7) durchgriffen ist.

4. Tragkonstruktion nach einem der vorhergehenden Ansprüche, **dadurch gekennzeichnet, dass** die Befestigungsmittel (10, 13, 14, 15) die Brandschutzplatte (11, 12) gleichzeitig an dem Pfosten (2) und dem Einschiebling (8) fixieren.

5. Tragkonstruktion nach einem der vorhergehenden Ansprüche, **dadurch gekennzeichnet, dass** die Befestigungsmittel (14) eine Seitenwand des Pfostens (2) durchgreifen und die Brandschutzplatte (11, 12) zwischen zwei Pfosten (2) und/oder vor der durch die zwei Pfosten (2) gebildeten Ebene angeordnet ist.

6. Tragkonstruktion nach einem der vorhergehenden Ansprüche, **dadurch gekennzeichnet, dass** der Einschiebling (8) zwei fluchtend angeordnete Pfosten (2) miteinander verbindet.

7. Tragkonstruktion nach einem der vorhergehenden Ansprüche, **dadurch gekennzeichnet, dass** der Einschiebling (8) als Stahlprofil ausgebildet ist.

8. Tragkonstruktion nach einem der vorhergehenden Ansprüche, **dadurch gekennzeichnet, dass** der Träger (5) und die Befestigungsmittel (10, 13, 14, 15) aus Stahl hergestellt sind.

9. Tragkonstruktion nach einem der vorhergehenden Ansprüche, **dadurch gekennzeichnet, dass** der mindestens eine Pfosten (2) mit Brandschutzmaterial (20, 30) gefüllt und/oder ummantelt ist.

10. Tragkonstruktion nach einem der vorhergehenden Ansprüche, **dadurch gekennzeichnet, dass** die Brandschutzplatte (11, 12) eine Stahlkassette umfasst, die zwischen zwei Pfosten (2) fixiert ist.

## Claims

1. Supporting structure (1) of fire protection design, in particular a post-and-beam structure, having at least one post (2), to which at least one beam (3) is fixed, an insert (8) and a fire protection panel (11, 12), the at least one post (2) being held on a ceiling (4) of a building via a support (5) and the insert (8) being inserted in a hollow chamber of the post (2), **characterized in that** the fire protection panel (11, 12) is fixed to the insert (8) via fastening means (10, 13, 14, 15) comprising an agraffe holder, which fastening means engage through an opening in the wall of the post (2).

2. Supporting structure according to claim 1, **characterized in that** the insert (8) is held on the support (5).

3. Supporting structure according to claim 2, **characterized in that** at least one opening (70) is formed in the insert (8), through which an attachment bolt (7) fixed to the support (5) extends.

4. Supporting structure according to one of the preceding claims, **characterized in that** the fastening means (10, 13, 14, 15) simultaneously fix the fire protection panel (11, 12) to the post (2) and the insert (8).

5. Supporting structure according to one of the preceding claims, **characterized in that** the fastening means (14) extend through a side wall of the post (2) and the fire protection panel (11, 12) is arranged between two posts (2) and/or in front of the plane formed by the two posts (2).

6. Supporting structure according to one of the preceding claims, **characterized in that** the insert (8) connects two aligned posts (2) to one another.

7. Supporting structure according to one of the preceding claims, **characterized in that** the insert (8) is designed as a steel profile.

8. Supporting structure according to one of the preceding claims, **characterized in that** the support (5) and the fastening means (10, 13, 14, 15) are made of steel.

9. Supporting structure according to one of the preceding claims, **characterized in that** the at least one post (2) is filled and/or sheathed with fire protection material (20, 30).

10. Supporting structure according to one of the preceding claims, **characterized in that** the fire protection panel (11, 12) comprises a steel cassette which is fixed between two posts (2).

## Revendications

1. Structure porteuse (1) dans une réalisation anti-incendie notamment structure de poteau et de verrou comprenant au moins un poteau (2) auquel est fixé au moins un verrou (3), un coulisseau (8) et une plaque anti-incendie (11, 12), au moins le poteau (2) étant tenu par une poutre (5) à une dalle (4) d'une construction et le coulisseau (8) est inséré dans une cavité du poteau (2),
structure **caractérisée en ce que**
la plaque anti-incendie (11, 12) est fixée par des moyens de fixation (10, 13, 14, 15) comportant des agrafes de maintien, au coulisseau (8) et elle traverse une ouverture dans la paroi du poteau (2).

2. Structure porteuse selon la revendication 1,
**caractérisée en ce que**
le coulisseau (8) est tenu à la poutre (5).

3. Structure porteuse selon la revendication 2,
**caractérisée en ce que**
le coulisseau (8) a au moins une ouverture (70) qui est traversée par un goujon de fixation (7) fixé à la poutre (5).

4. Structure porteuse selon l'une des revendications précédentes,
**caractérisée en ce que**
les moyens de fixation (10, 13, 14, 15) fixent la plaque anti-incendie (11, 12) en même temps au poteau (2) et au coulisseau (8).

5. Structure porteuse selon l'une des revendications précédentes,
**caractérisée en ce que**
les moyens de fixation (14) traversent une paroi latérale du poteau (2) et la plaque anti-incendie (11, 12) est prévue entre deux poteaux (2) et/ou devant le plan formé par les deux poteaux (2).

6. Structure porteuse selon l'une des revendications précédentes,
**caractérisée en ce que**
le coulisseau (8) relie entre eux deux poteaux (2) alignés.

7. Structure porteuse selon l'une des revendications précédentes,
**caractérisée en ce que**
le coulisseau (8) est un profilé en acier.

8. Structure porteuse selon l'une des revendications précédentes,
**caractérisée en ce que**
le support (5) et les moyens de fixation (10, 13, 14, 15) sont en acier.

9. Structure porteuse selon l'une des revendications précédentes,
**caractérisée en ce que**
au moins le poteau (2) est rempli et/ou est enveloppé d'un matériau anti-incendie (20, 30).

10. Structure porteuse selon l'une des revendications précédentes,
**caractérisée en ce que**
la plaque anti-incendie (11, 12) comprend une cassette en acier fixée entre deux poteaux (2).
